# EUROPÄISCHE PATENTSCHRIFT

(11) **EP 1 460 188 B1**
(45) Veröffentlichungstag und Bekanntmachung des Hinweises auf die Patenterteilung: **13.08.2008**
(21) Anmeldenummer: 03405193.8
(22) Anmeldetag: 20.03.2003
(51) Int. Cl.: E03D 5/10, E03D 1/34

(54) **Spüleinrichtung für einen Spülkasten**
Flushing device for a flushing cistern
Dispositif de chasse pour un réservoir de chasse d'eau

(43) Veröffentlichungstag der Anmeldung: 22.09.2004
(73) Patentinhaber: GEBERIT TECHNIK AG, 8645 Jona (CH)
(72) Erfinder: Boos, Fridolin, 8718 Schänis (CH); Hotz, Stefan, 8820 Wädenwil (CH)
(74) Vertreter: Groner, Manfred

(56) Entgegenhaltungen:
- FR-A- 2 740 793
- US-A- 5 432 959

## Beschreibung

Die Erfindung betrifft eine Spüleinrichtung für einen Spülkasten gemäss Oberbegriff des Anspruchs 1.

Spüleinrichtungen für Spülkästen sind seit langem bekannt. Diese weisen in der Regel einen unter dem Spülkastendeckel angeordneten zweiarmigen Hebel auf, der zur Spülauslösung an einer Taste verschwenkt wird. Mit dem Hebel wird ein Verschlusskörper, beispielsweise ein Überlaufrohr, angehoben und damit das Auslaufventil geöffnet. Ist das Auslaufventil ein Schwimmerventil, so fällt der Verschlusskörper nach der Entlehrung des Spülkastens selbsttätig in die Schliessstellung. Über ein Einlaufventil wird der Spülkasten nach einer Spülung wieder aufgefüllt. Bekannt sind auch Spüleinrichtungen, bei denen der Verschlusskörper mittels eines Motors angehoben wird.

Die US-A-5,432,959 offenbart eine gemäss dem Oberbegrift des Anspruchs 1 ausgebildete Spüleinrichtung mit einem Auslaufventil, das ein Gehäuse aufweist, in dem ein Motor gelagert ist, mit dem über eine Spindel ein becherförmiger Verschlusskörper bewegbar ist, welcher auf dem Gehäuse verschiebbar gelagert ist. Die Spülung kann auch von Hand ausgelöst werden, in der becherförmige Verschlusskörper von Hand vom Gehäuse abgehoben wird. Unterhalb des Motors befindet sich im genannten Gehäuse ein Luftpolster, das aufgrund eines Unterdrucks den Anpressdruck des Verschlusskörpers am Ventilsitz verstärkt. Druckfedern greifen am Ventilsitz an und unterstützen das Öffnen des Auslaufventils.

Eine weitere Spüleinrichtung, bei welcher der Verschlusskörper mit einem Motor angehoben wird, ist aus der FR 2770547 bekannt geworden. Das Auslaufventil ist hier ein übliches Schwimmerventil und der Verschlusskörper gleichzeitig ein Überlaufrohr. Auf das Gehäuse des Auslaufventils ist eine Lagerbrücke aufgebaut, an der eine vom Motor angetriebene Welle gelagert ist. Diese Welle besitzt einen Hebel, der über einen Bügel mit dem Verschlusskörper verbunden ist. Wird zur Spülauslösung die Welle vom Motor gedreht, so wird der Verschlusskörper angehoben. Niveausensoren lösen beim Erreichen eines unteren Niveaus des Spülwassers eine Gegendrehung der Welle aus, wodurch der Verschlusskörper wieder in die Schliessstellung fällt. An einem Ende ist die genannte Welle mit einem Einlaufventil verbunden. Auf Grund der genannten Gegenbewegung wird dieses Ventil geöffnet und der Spülkasten wieder mit Spülwasser gefüllt. Für diese Spüleinrichtung ist nachteilig, dass sie in der Montage und in der Herstellung vergleichsweise aufwendig ist.

Der Erfindung liegt der Aufgabe zugrunde, eine Spüleinrichtung der genannten Art zu schaffen, die wesentlich einfacher herzustellen und zu montieren ist und die trotzdem funktionssicher ist.

Die Aufgabe ist bei einer gattungsmässigen Spüleinrichtung gemäss Anspruch 1 gelöst. Bei der erfindungsgemässen Spüleinrichtung kann der Servomotor direkt in das Auslaufventil integriert werden. Eine Lagerbrücke, Verbindungsbügel und eine Lagerung der Welle an der genannten Brücke sind bei der erfindungsgemässen Spüleinrichtung nicht erforderlich. Die Integration des Servomotors in das Gehäuse des Auslaufventils ergibt eine sehr kompakte Einheit, die aus vergleichsweise wenigen Einzelteilen hergestellt und sehr einfach und schnell montiert werden kann.

Eine besonders einfache Herstellung und Montage der Erfindungsgemässen Spüleinrichtung ergibt sich dadurch, dass der Servomotor an einem Deckel des Gehäuses des Auslaufventils gelagert ist. Ist der Servomotor feuchtigkeitsdicht eingegossen, so kann dieser unterhalb des Spülwasserniveaus montiert werden. Dies ermöglicht die Herstellung eines sehr niedrigen und kompakten Auslaufventils.

Nach einer Weiterbildung der Erfindung ist vorgesehen, dass eine Steuerung vorgesehen ist und die Hubbewegung des Servomotors zeitgesteuert und einstellbar ist. Damit ist es möglich, die Bewegungen zur Auslösung der Spülung und zum Schliessen des Auslaufventils genau einzustellen und damit den Spülwasserverbrauch zu optimieren.

Möglich ist eine Teilspülung, in dem zwei unterschiedliche Zeitintervalle eingerichtet werden. Bei einem ersten, längeren Zeitintervall bleibt das Auslaufventil solange offen, bis eine Vollspülung abgeschlossen ist. In diesem Fall wird beispielsweise mit sechs oder mehr Liter Spülwasser gespült. Bei einem kürzeren, zweiten Zeitintervall wird das Auslaufventil vom Servomotor geschlossen, sobald eine vorbestimmte Teilmenge des Spülwassers den Spülkasten verlassen hat. Bei einer solchen Teilspülung wird beispielsweise mit drei oder weniger Liter Wasser gespült. Der Servomotor drückt in diesem Fall den Verschlusskörper auf den Ventilsitz, wodurch das Auslaufventil geschlossen wird. Die bei Schwimmerventilen üblichen Gewichte, die einer Teilspülung zur Unterbrechung der Spülung auf den Verschlusskörper aufgelegt werden müssen, sind in diesem Fall nicht erforderlich. Der Kraftschluss des Servomotors ermöglich es, den Verschlusskörper auch gegen einen Auftrieb in die Schliessstellung zu bringen.

Nach einer Weiterbildung der Erfindung ist vorgesehen, dass der Winkelhub des Servomotors zeitgesteuert und einstellbar ist. Damit kann der Hub des Verschlusskörper präzis an die jeweiligen Bedingungen angepasst werden. Toleranzabweichungen können ohne weiteres kompensiert werden.

Ein besonders einfacher und robuster Aufbau der Spüleinrichtung ist dann möglich, wenn gemäss einer Weiterbildung der Erfindung am Gehäuse des Auslaufventils ein separates Überlaufrohr angeordnet ist. Der Verschlusskörper des Auslaufventils kann dann besonders robust und kleiner Bauhöhe hergestellt werden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch ein vertikalen Schnitt durch einen Spülkasten mit einer erfindungsgemässen Spüleinrichtung,
- Figur 2: schematisch ein vertikalen Schnitt durch ein Auslaufventil, wobei dieses in der Schliessstellung ist,
- Figur 3: ein Schnitt gemäss Figur 2, wobei jedoch das Auslaufventil geöffnet ist,
- Figur 4: eine Draufsicht auf einen Verschlusskörper und
- Figur 5: eine Ansicht eines Schwenkhebels, welcher den Servomotor mit dem Verschlusskörper verbindet.

Die Figur 1 zeigt einen Spülkasten 1 mit einem Kasten 22, der einen Behälter 22b sowie einen Deckel 22a aufweist. Im Behälter 22b ist ein an sich bekanntes Einlaufventil 2 gelagert, das an einem Anschlussstutzen 3 mit einer nicht gezeigten Versorgungsleitung zu verbinden ist. Das Einlaufventil 2 ist ein Schwimmerventil und dieses öffnet nach einer Spülung selbsttätig und füllt den Kasten 22 selbsttätig wieder mit Spülwasser 26.

Im Deckel 22 ist ferner eine Taste 21 gelagert, die zur Auslösung einer Spülung zu betätigen ist. Die Taste 21 ist insbesondere eine Sensortaste. Durch betätigen der Taste 21 wird über eine Leitung 20 ein Impuls an eine Steuerung 19 übermittelt, die in einem Gehäuse 19a angeordnet ist. Das Gehäuse 19a ist vorzugsweise ebenfalls im Deckel 22a befestigt. Die Taste 21 als auch die Steuerung 19 sind wie ersichtlich über dem Niveau 26a des Spülwassers angeordnet. Die Taste 21 kann auch durch eine andere geeignete Betätigungsvorrichtung ersetzt sein. Insbesondere ist eine Fernbetätigung möglich.

Die Steuerung 19 ist über eine Signalleitung 17 mit einem Servomotor 18 verbunden, der in einem Gehäuse 18a feuchtigkeitsdicht eingegossen ist. Der Servomotor 18 bildet mit einem Auslaufventil 5 eine Einheit. Dieses Auslaufventil 5 weist ein Gehäuse 6 auf, das mit einem Stutzen 8 am Boden des Kastens 22 befestigt ist. An diesem Stutzen 8 wird ein hier nicht gezeigter Spülbogen befestigt, der in eine nicht gezeigte WC-Schüssel führt. Über dem Stutzen 8 ist ein Ventilsitz (Figur 3) angeordnet, der mit einem Ventilteller 10 eines Verschlusskörpers 7 zusammenarbeitet. In der Figur 1 liegt der Ventilteller 10 auf dem Ventilsitz 9 auf und somit ist das Auslaufventil 5 geschlossen. Die Taste 21, die Steuerung 19 und das Auslaufventil 5 bilden die Spüleinrichtung 4 des Spülkastens 1. Die Stromquelle zur elektrischen Versorgung kann eine hier nicht gezeigte Batterie sein.

Das Gehäuse 6 weist einen haubenförmigen Deckel 6a auf, der lösbar aufgerastet ist und in den der Servomotor 18 mit dem Gehäuse 18a integriert ist. Der Servomotor 18 weist einen Schwenkhebel 13 auf, der drehfest mit einer Motorenwelle 16 verbunden ist. Im Abstand zur Motorenwelle 16 ist am Schwenkhebel 13 ein Mitnahmestift 14 oder ein anderer geeigneter Mitnahmekörper befestigt, der parallel zur Motorenwelle 16 verläuft. Dieser Stift 14 greift in ein Langloch 11 eines Trägers 11 ein, der am Verschlusskörper 7 angeformt ist und wie ersichtlich nach oben ragt. Im Abstand zur Motorenwelle 16 und zum Mitnahmestift 14 ist zudem am Schwenkhebel 13 eine Nase 15 angeformt.

Um eine Spülung auszulösen, wird die obengenannte Taste 21 betätigt. Dies kann beispielsweise berührungslose erfolgen. Die Steuervorrichtung 19 schaltet über die Signalleitung 17 den Motor ein, welcher den Schwenkhebel 13 gemäss Figur 2 in Richtung des Pfeils 27 um etwa 45° dreht. Liegt die Nase 15 gemäss Figur 3 an der Unterseite des Deckels 16a an, so wird der Servomotor 18 automatisch ausgeschaltet. Der Verschlusskörper 7 ist hierbei vom Ventilsitz 9 abgehoben und damit ist das Auslaufventil 5 geöffnet. Spülwasser 26 fliesst durch Fenster 28 des Gehäuses 6 in Richtung der Pfeile 21 in das obengenante Spülrohr. Der Verschlusskörper 7, der kraftschlüssig mit dem Schwenkhebel 13 verbunden ist, bleibt wie in der Figur 3 gezeigten in einer angehobenen Stellung. Nach einem vorbestimmten Zeitintervall, das in der Steuerung 19 gespeichert ist, wird der Servomotor wieder eingestellt und der Schwenkhebel 13 wird in der Gegenrichtung gemäss Pfeil 30 der Figur 3 gedreht. Der Verschlusskörper 17 wird dadurch nach unten auf den Ventilsitz 9 bewegt und damit das Auslaufventil 5 geschlossen. Auch bei dieser Bewegung ist der Servomotor 18 kraftschlüssig mit dem Verschlusskörper 7 verbunden. Der Verschlusskörper 7 kann somit auch gegen eine rückwirkende Kraft nach unten in die Schliessstellung gebracht werden.

In der Steuerung 19 können wenigstens zwei unterschiedliche Zeitintervalle gespeichert sein. Es können auch zwei Tasten 21 vorgesehen sein, wobei mit der einen Taste eine Spülung mit dem einen Zeitintervall und mit der anderen Taste eine Spülung mit dem anderen Zeitintervall ausgelöst wird. Ein vergleichsweise langes Zeitintervall ist dann für eine Vollspülung und ein kürzeres Zeitintervall für eine Teilspülung vorgesehen. Bei einer Teilspülung wird der Verschlusskörper 7 nach einer Teilentleerung des Kastens 22 in die Schliessstellung gebracht. Die genannten Zeitintervalle sind einstellbar. Ebenfalls einstellbar ist der Winkel, um welchen der Schwenkhebel 13 beim Schliessen des Auslaufventils 5 verschwenkt wird. Es ist auch eine Steuerung denkbar, bei welcher diese Endstellungen jeweils selbsttätig angepasst werden. Bei einer ersten Spülauslösung ermittelt in diesem Fall der Servomotor 18 selbsttätig die in den Figuren 2 und 3 gezeigten Endstellungen und führt einen weitern Hub mit diesem Winkel auf. Spätere Abweichungen können vom Servomotor 18 selbsttätig korrigiert werden. Dies vereinfacht die Montage und den Unterhalt wesentlich. Insbesondere kann auf aufwendige Justierarbeiten bei der Montage verzichtet werden.

Am Gehäuse 6 des Auslaufventils 5 ist ein Überlaufrohr 23 angeformt, das seitlich nach oben ragt und in dem ein ausziehbares Innenrohr 24 gelagert ist. Der Verschlusskörper 7 ist bei der erfindungsgemässen Spüleinrichtung 4 somit nicht wie üblich aus Überlaufrohr ausgebildet. Der Verschlusskörper 7 ist ein vergleichsweise einfacher niedriger Körper, der gemäss Figur 4 sich radial erstreckende Führungsteile 31 besitzt, an denen der Verschlusskörper 7 im Gehäuse 6 vertikal verschiebbar gelagert ist. Der Schwenkhebel 13 ist ebenfalls ein sehr einfaches Teil und beispielsweise gemäss Figur 5 ausgebildet. Der Schwenkhebel 13 kann mit dem angeformten Stift 14 ein einstückiges Spritzgussteil sein. Eine Ausnehmung 32 zur Aufnahme der Motorenwelle 16 ist vorzugsweise unrund ausgebildet. Die erfindungsgemässe Spüleinrichtung eignet sich insbesondere für Keramikspülkästen, da die hier üblichen vergleichsweise grossen Massabweichungen des Kastens 22 bei der Montage nicht berücksichtigt werden müssen.

## Patentansprüche

1. Spüleinrichtung für einen Spülkasten, mit einer Betätigungsvorrichtung (21) und einem ein Gehäuse (6) aufweisendes Auslaufventil (5), wobei die Betätigungsvorrichtung (21) mit einem Servomotor (18) verbunden ist, mit dem ein Verschlusskörper (7) des Auslaufventils (5) zur Auslösung einer Spülung anhebbar ist, wobei der Verschlusskörper (7) direkt und kraftschlüssig mit einem Betätigungsorgan (13) des Servomotors (18) gekoppelt ist, **dadurch gekennzeichnet, dass** der Servomotor (18) an einem lösbar auf dem Gehäuse (6) des Auslaufventils (5) aufgesetzten Deckel (6a) gelagert ist, und dass der Verschlusskörper (7) vertikal verschiebbar in diesem Gehäuse (6) gelagert ist.

2. Einrichtung nach Anspruch 1, **dadurch gekennzeichnet, dass** der Servomotor (18) mit dem Gehäuse (6) des Auslaufventils (5) eine Einheit bildet.

3. Einrichtung nach Anspruch 1 oder 2, **dadurch gekennzeichnet, dass** der Servomotor (18) feuchtigkeitsdicht eingegossen ist.

4. Einrichtung nach einem der Ansprüche 1 bis 3, **dadurch gekennzeichnet, dass** der Servomotor (18) unterhalb des Spülwasserniveaus (26a) angeordnet ist.

5. Einrichtung nach einem der Ansprüche 1 bis 4, **dadurch gekennzeichnet, dass** eine Steuerung (19) vorgesehen ist und die Hubbewegung des Servomotors (18) zeitgesteuert und einstellbar ist.

6. Einrichtung nach Anspruch 5, **dadurch** gegenzeichnet, dass der Winkelhub des Servomotors (18) zeitgesteuert und einstellbar ist.

7. Einrichtung nach Anspruch 5 oder 6, **dadurch gekennzeichnet, dass** am genannten Gehäuse (6) des Auslaufventils (5) ein separates Überlaufrohr (23) angeordnet und insbesondere angeformt ist.

8. Einrichtung nach einer der Anspruche 1 bis 7, **dadurch gekennzeichnet, dass** die Betätigungsvorrichtung (21) und eine Steuerung (19) getrennt vom Auslaufventil (5) zu montieren sind.

9. Einrichtung nach Anspruch 8, **dadurch gekennzeichnet, dass** ein Einlaufventil (2) vorgesehen ist, das in einem Deckel (22a) zu montieren ist.

## Claims

1. Flushing device for a flushing cistern, with an actuating apparatus (21) and an outlet valve (5) which has a housing (6), wherein the actuating apparatus (21) is connected to a servomotor (18) with which a closure body (7) of the outlet valve (5) can be raised in order to initiate flushing, and wherein the closure body (7) is coupled directly and frictionally to an actuating member (13) of the servomotor (18), **characterized in that** the servomotor (18) is mounted on a cover (6a) put on releasably to the housing (6) of the outlet valve (5) and **in that** the closure body (7) is mounted in a vertically displaceable manner in said housing (6).

2. Device according to Claim 1, **characterized in that** the servomotor (18) forms a unit with the housing (6) of the outlet valve (5).

3. Device according to Claim 1 or 2, **characterized in that** the servomotor (18) is integrally cast in a liquid-tight manner.

4. Device according to one of Claims 1 to 3,
**characterized in that** the servomotor (18) is arranged below the flushing water level (26a).

5. Device according to one of Claims 1 to 4, **characterized in that** a controller (19) is provided, and the lifting movement of the servomotor (18) is time-controlled and adjustable.

6. Device according to Claim 5, **characterized in that** the angular lift of the servomotor (18) is time-controlled and adjustable.

7. Device according to Claim 5 and 6, **characterized in that** a separate overflow pipe (28) is arranged on and, in particular, integrally formed on the abovementionned housing (6) of the outlet valve (5)

8. Device according to one of Claim 1 to 7, **characterized in that** the actuating apparatus (21) and a controller (19) are to be fitted separately from the outlet valve (5).

9. Device according to Claim 8, **characterized in that** an inlet valve (2) which is to be fitted in a cover (22a) is provided.

## Revendications

1. Système de chasse pour un réservoir de chasse d'eau, avec un dispositif d'actionnement (21) et une vanne de décharge (5) comprenant un carter (6), le dispositif d'actionnement (21) étant relié à un servomoteur (18) au moyen duquel un corps de fermeture (7) de la vanne de décharge (5) est relevable pour le déclenchement d'une chasse, le corps de fermeture (7) étant directement accouplé par adhérence à un organe d'actionnement (13) du servomoteur (18), **caractérisé en ce que** le servomoteur (18) est monté sur un couvercle (6a) posé de manière amovible sur le carter (6) de la vanne de décharge (5) et **en ce que** le corps de fermeture (7) est monté dans ce carter (6) de manière à être déplaçable verticalement.

2. Système selon la revendication 1, **caractérisé en ce que** le servomoteur (18) forme une unité avec le carter (6) de la vanne de décharge (5).

3. Système selon la revendication 1 ou 2, **caractérisé en ce que** le servomoteur (18) est enrobé de manière à être étanche à l'humidité.

4. Système selon l'une des revendications 1 à 3,
**caractérisé en ce que** le servomoteur (18) est disposé sous le niveau d'eau de chasse (26a).

5. Système selon l'une des revendications 1 à 4,
**caractérisé en ce qu'**une commande (19) est prévue, et que le levage du servomoteur (18) est réglable et commandé temporellement.

6. Système selon la revendication 5, **caractérisée en ce que** la course angulaire du servomoteur (18) est réglable et commandé temporellement.

7. Système selon la revendication 5 ou 6, **caractérisé en ce que** sur le carter (6) susmentionné de la vanne de décharge (5) est formé, et notamment moulé, un tuyau de trop-plein (23) séparé.

8. Système selon l'une des revendications 1 à 7, **caractérisé en ce que** le dispositif d'actionnement (21) et une commande (19) doivent être montés séparément de la vanne de décharge (5).

9. Système selon la revendication 8, **caractérisé en ce qu'**une vanne d'admission (2) est prévue, àmonter dans un couvercle (22a).
